# EUROPÄISCHE PATENTSCHRIFT

(11) **EP 1 321 414 B1**
(45) Veröffentlichungstag und Bekanntmachung des Hinweises auf die Patenterteilung: **01.03.2006**
(21) Anmeldenummer: 02027728.1
(22) Anmeldetag: 11.12.2002
(51) Int. Cl.: B66B 1/46

(54) **Tableau und Verfahren zur Bedienung des Tableaus**
Control panel and method for using a control panel in an elevator
Tableau de commande et méthode pour l'utilisation d'un tableau de commande dans un ascenseur

(30) Priorität: 19.12.2001 EP 01811242
(43) Veröffentlichungstag der Anmeldung: 25.06.2003
(73) Patentinhaber: INVENTIO AG, CH-6052 Hergiswil (CH)
(72) Erfinder: Han, Lin, Beijing (CN); Friedli, Paul, 5453 Remetschwil (CH)

(56) Entgegenhaltungen:
- US-A- 4 718 520
- US-A- 5 679 933
- PATENT ABSTRACTS OF JAPAN vol. 014, no. 069 (M-0932), 8. Februar 1990 (1990-02-08) & JP 01 288584 A (MITSUBISHI ELECTRIC CORP), 20. November 1989 (1989-11-20)

## Beschreibung

Die Erfindung betrifft eine Aufzugsanlage und ein Verfahren zur Bedienung des Tableaus gemäss dem Oberbegriff von Anspruch 1 und Anspruch 5.

Aus der Schrift US-5975247 ist ein Aufzugstableau bekannt, das verschiedene Tasten zur Eingabe eines Stockwerksrufes aufweist. Die Tasten sind über die ganze Fläche des Tableaus verteilt. Die Tasten für die oberen Stockwerke sind höher angeordnet als die Tasten für die unteren Stockwerke. Ein Passagier, der bis zum Stockwerk 60 fahren will, muss die höher angeordneten Tasten betätigen. Dieser Vorgang wird für eine behinderte Person mit Rollstuhl schwierig sein, da diese Tasten zu hoch angesetzt sind. Dieses Tableau ist für Behinderte nicht geeignet.

Eine Aufzugsanlage ist ebenfalls aus JP-A-01288584 bekannt.

Der Erfindung liegt eine Aufgabe zugrunde, ein Tableau und ein verfahren der eingangs genannten Art vorzuschlagen, welche die vorgenannten Nachteile nicht aufweisen und eine problemlose Bedienung des Tableaus für alle Passagiere erlauben.

Diese Aufgabe wird durch die Merkmale des Patentanspruchs 1 und des Anspruchs 5 gelöst.

Ein Vorteil ist darin zu sehen, dass mit einem einzigen Tableau alle Aufzugspassagiere uneingeschränkt und komfortabel alle möglichen Befehlen absetzen können. Das Tableau kann sowohl in herkömmlicher Weise als auch mit einer Teilmenge der Stockwerkstasten bedient werden. Keine besondere Tastatur für Behinderte wird gebraucht. Die Struktur der Innenseite der Kabine braucht nicht geändert zu werden. Die Kosten der Aufzugsanlage reduzieren sich.

Durch die in den abhängigen Patentansprüchen aufgeführten Massnahmen sind vorteilhafte Weiterbildungen und Verbesserungen des im Anspruch 1 angegebenen Tableaus und des im Anspruch 5 angegebenen Verfahrens möglich.

In einer bevorzugten Ausführungsform bildet die Teilmenge der Stockwerkstasten eine Zehnertastatur. Dadurch wird eine breite Wahl von Befehlen mit Hilfe der Ziffer '0'-'9' zur Verfügung gestellt.

In einer weiteren Ausführungsform weist das Tableau eine das Signal erzeugende Umschalttaste auf. Dies hat den Vorteil, dass die Umschaltung des Tableaus manuell mit direkter Berührung erfolgen kann.

In einer weiteren Ausführungsform weist das Tableau einen das Signal erzeugenden Sensor auf. Dies erlaubt eine automatische Umschaltung des Tableaus ohne direkte Berührung.

Ferner weist die Erfindung noch folgende Vorteile auf:

Mit einem kleinen Umbau eines bereits installierten Tableaus kann ein altes Tableau auch die Funktionen gemäss der Erfindung übernehmen. Das heisst die Lehre gemäss der Erfindung kann sowohl auf einem alten bereits installierten als auch auf einem neu zu installierenden Tableau Verwendung finden.

Mit der Zehnertastatur sind nicht nur alle Befehle des Standardtableaus absetzbar, sondern auch zusätzliche Befehle bzw. Funktionen.

Verschiedene Ausführungsbeispiele der Erfindung sind in den schematischen Zeichnungen dargestellt und in der nachfolgenden Beschreibung näher erläutert. Es zeigen:
Fig. 1 die Innenseite einer Aufzugskabine mit einem Tableau gemäss der Erfindung,
Fig. 2 ein Tableau gemäss einer ersten Ausführungsform der Erfindung,
Fig. 3 einen Teil des Tableaus aus Fig. 1, die als Zehnertastatur bedienbar ist,
Fig. 4 ein Tableau gemäss einer zweiten Ausführungsform der Erfindung,
Fig. 5 ein Tableau gemäss einer dritten Ausführungsform der Erfindung,
Fig. 6, 7 und 8 Flussdiagramme des Arbeitsvorgangs eines Tableaus.

Figur 1 zeigt die Innenseite einer Aufzugskabine 2, die ein Tableau 1 zur Eingabe von Aufzugsbefehlen neben einer Aufzugstür T aufweist. Es handelt sich um ein ganz normales Standardtableau 1, das anhand aller vorhandenen Tasten bedienbar ist. Das Tableau 1 kann sich auch auf einem Stockwerk eines Gebäudes befinden.

Aus Figur 2 ist eine Ausführungsform des Tableaus 1 näher dargestellt. Das Tableau 1 erstreckt sich in vertikaler Richtung, das heisst die Breite B ist kleiner als die Höhe D, und weist auf dem unteren Teil des Tableaus 1 mehrere Tasten 3 und auf dem oberen Teil eine Anzeigeeinrichtung 4 auf. Die Tasten 3 weisen eine Türöffnungstaste DT-O und eine Türschliesstaste DT-S sowie Stockwerkstasten oder Kabineruftasten CCB auf, wobei pro Stockwerk eine Stockwerktaste CCB vorgesehen ist. In diesem Beispiel sind 27 Stockwerkstasten CCB gezeigt, deren Betätigung die Bedienung der Stockwerke 0 bis 26 erlaubt. Selbstverständlich kann das Tableau mehr oder weniger Stockwerkstasten CCB aufweisen. Die Stockwerkstasten CCB sind von unten nach oben fortlaufend nummeriert, das heisst die Stockwerktasten für die höheren Stockwerke sind auf dem Tableau 1 höher angeordnet als die Stockwerktasten für die unteren Stockwerke. In diesem Beispiel sind die Stockwerktasten CCB in drei Kolonnen verteilt. Das Tableau 1 weist weiter eine Umschalttaste H auf, die unterhalb der Tasten 3 angeordnet ist. Die Betätigung der Umschalttaste H erlaubt, dass alle mögliche üblicherweise mit dem Stanardtableau 1 absetzbare Befehle, nur mit einer Teilmenge der insgesamt vorhandenen Stockwerktasten CCB des Tableaus 1 erfolgen können. In einer Ausführungsform wird das Tableau 1 durch Betätigung/Drucken der Umschalttaste H in einer Zehnertastatur Z umgeschaltet. Das heisst die Stockwerkstasten CCB '0' bis '9' des Tableaus 1 werden als Zehnertastatur Z verwendet, mittels der beispielsweise alle Stockwerke gewählt beziehungsweise alle Kabinenrufe oder Fahrbefehle getätigt werden können. Dies bedeutet, dass auch die höheren Stockwerke mittels der Zehnertastatur Z wählbar sind.

Dies hat den Vorteil, dass auch eine auf einem Rollstuhl sitzende behinderte Person die höheren Stockwerke problemlos wählen kann. Dies ist möglich, weil die Zehnertastatur Z auf einer Höhe ist, die auch für sitzende Personen leicht erreichbar ist. Alle Stockwerke sind somit für alle ohne Einschränkung wählbar. Keine besondere Tastatur oder zusätzliche Einrichtungen für Behinderte werden gebraucht.

In Figur 3 ist das Detail A aus der Figur 1 näher dargestellt. Die Stockwerktasten CCB '0'-'9' bilden die Zehnertastatur Z. Bei Betätigung der Umschalttaste H des Tableaus 1 wird die Zehnertastatur Z aktiviert. Die ständige Beleuchtung oder das Blinken der Stockwerktasten '0' bis '9' bestätigen die Aktivierung der Zehnertastatur Z. Die Stockwerkasten '0' bis '9' können vorzugsweise auch mit Braille-Zeichen versehen werden, damit sie auch von blinden Personen betätigt werden können.

Nachdem die Umschalttaste H betätigt wird, kann durch nacheinander Betätigung der Stockwerktasten '1' und '8' beispielsweise das Stockwerk '18' gewählt werden. Gleichzeitig wird diese Wahl vorzugsweise durch die automatische Beleuchtung der entsprechenden Stockwerkstaste CCB, in unserem Beispiel die Stockwerktaste '18', bestätigt. Ein Ton bestätigt die Betätigung irgendeiner Taste 3.

Figur 4 zeigt eine weitere Ausführungsform des Tableaus 1, wobei grundsätzlich das gleiche Tableau 1 als in Figur 1 dargestellt ist. Die Umschaltfunktion wird hier nicht mit einer Umschalttaste H getätigt, sondern mit Hilfe eines Sensors S, der ein Signal detektiert und seinerseits ein weiteres Signal an die Steuereinrichtung des Tableaus 1 sendet. Das heisst die Zehnertastatur Z kann auch ohne direkte Berührung des Tableaus 1, zum Beispiel örtlich entfernt vom diesem, aktiviert werden. Durch den Sensor S kann beispielsweise eine bestimmte behinderte Person identifiziert werden und eine automatische Umschaltung auf der Zehnertastatur Z durchgeführt werden. Die Identifizierung kann zum Beispiel mit Hilfe von einem von Behinderten tragenden Sendegerät erfolgen. Dies kann beispielsweise nach dem Transponder-Prinzip passieren. Der Benutzer trägt zum Beispiel eine Chip-Karte mit Identifikationscode, der vom Sensor S als Signal detektiert wird. Der Sensor S kann überall auf dem Tableau angeordnet werden. Wichtig ist, dass der Sensor S sich dort befindet, wo alle in der Kabine 2 oder im Gang befindliche Passagiere von ihm erfasst werden können. Die Anordnung des Sensors S auf dem unteren Teil des Tableaus 1 wäre eine bevorzugte Variante.

Die Zehnertastatur Z bleibt, solange aktiviert, bis eine der folgenden Situationen auftritt:
- Die Türschliesstaste DT-S wird betätigt
- Die Zehnertastatur Z bleibt mehr als eine vorbestimmte Zeit, beispielsweise 5 Sekunden, unbetätigt

Ist die Zehnertastatur Z nicht mehr aktiviert, dann werden die Tasten '0-9' nicht mehr leuchten oder blinken. Das Tableau 1 kann denn wieder in herkömmlicher Weise bedient werden.

Figur 5 zeigt eine weitere Variante des Tableaus 1 gemäss der Erfindung, die für Gebäude mit Untergeschosse einsetzbar ist. Das Tableau 1 weist drei Minus-Tasten 5 auf, die unterhalb der Stockwerktasten CCB für die Obergeschosse angeordnet sind. Die Minus-Tasten 5 sind daher auf einer Höhe angebracht, die auch für sitzenden behinderten Personen leicht erreichbar sind. Vorzugsweise liegen die drei Minus-Tasten 5 oberhalb der Türschliesstaste DT-S, der Türöffnungstaste DT-O und der Umschalttaste H. Die Untergeschosse können damit durch Betätigung einer der Minus-Tasten 5 und gegebenenfalls einem der Tasten '0-9' gewählt werden, ohne die Umschalttaste H zu betätigen. Die Umschaltaste H wird nur betätigt, um höhere Obergeschosse, zum Beispiel Stockwerk '18' mit Hilfe der Stockwerktasten '0-9', das heisst mit der Zehnertastatur Z, zu wählen.

Die Zehnertastatur Z kann auch für andere Funktionen eingesetzt werden. Bei gewissen Gebäuden ist der Zugang zu bestimmten Stockwerken nur für berechtigte Personen möglich. Um den Zugang zu diesen bestimmten Stockwerken zu bekommen, muss die berechtigte Person zuerst vom Aufzug identifiziert werden. Dies kann beispielsweise durch Eingabe eines Codes RC erfolgen. Zu diesem Zweck kann Teil der Stockwerktasten CCB des Tableaus 1, zum Beispiel die obenerwähnte Zehnertastatur Z verwendet werden. Die berechtigte Person soll zuerst durch die Umschaltaste H das Tableau 1 auf die Zehnertastatur Z umschalten, dann das Code RC via die Zehnertastatur Z eingeben und schliesslich das Stockwerk mit der Zehnertastatur Z oder mit direkter Betätigung der entsprechenden Stockwerkstaste CCB wählen. Anschliessend kann die Türschliesstaste DT-S betätigt werden, die auch als Eingabe-Taste ('Enter'-Taste) dienen kann. Ein akustisches Signal bestätigt die Eingabe des richtigen Codes RC. Ein unkorrekter Code RC wird durch eine geeignete Software festgestellt und schaltet die Zehnertastatur Z automatisch auf dem herkömmlichen Tableau 1 zurück. Ohne Eingabe des Codes RC sind bestimmte Stockwerke durch direkte Betätigung der entsprechenden Stockwerktasten CCB nicht bedienbar.

In ähnlicher Weise kann der Aufzug durch Eingabe von weiteren Coden SFC mit Spezialfunktionen bestellt werden. Es kann beispielsweise jeweils ein weiterer Code SFC für die Reservation des Aufzugs mit oder ohne Parking, für die Einschaltung und Steuerung des Lichtes oder eines Ventilators der Aufzugskabine, für Spezialfahrten usw. via die Zehnertastatur Z eingegeben werden. Die Bestätigung, dass die Steuerung des Aufzugs eine Spezialfunktion registriert hat, wird durch eine temporäre Anzeige beispielsweise einer Buchstabe auf der Anzeigeeinrichtung 4 des Tableaus 1 erfolgen.

Durch die Anwesenheit des Tableaus 1 mit der Umschalttaste H gemäss der Erfindung, sind daher keine spezielle Tasten oder Schlüssel in der Aufzugskabine oder im Gang erforderlich, alles kann via das Tableau 1 durchgeführt werden.

Die Figuren 6, 7 und 8 zeigen Flussdiagramme/Algorithmen, die den Arbeitsvorgang des Tableaus angeben.

Figur 6 zeigt das Hauptflussdiagramm der Funktion des Tableaus 1. Ist die Umschalttaste H betätigt (Schritt P2), dann wird die Zehnertastatur Z eingeschaltet (Schritt P4). Ohne Betätigung der Umschalttaste H wird das Tableau 1 in herkömmlicher Weise als Standardtableau (Schritt P3) verwendet.

Figuren 7 und 8 zeigen einen möglichen Ablauf, wenn die Zehnertastatur Z eingeschaltet ist. Dieser Ablauf kann folgendermassen zusammengefasst werden:

Bei Betätigung der Umschalttaste H werden alle bereits existierende Kabinenrufe ECC in der Aufzugssteuerung erfasst und die Lampen der dazugehörigen Stockwerktasten gelöscht. Die Quittierungslampe der Umschaltaste H leuchtet (Schritt S3). Ein Timer schaltet ein und die Stockwerkstasten '0-9' des Tableaus 1, die die Zehnertastatur Z bilden, beginnen, mit einer Frequenz von vorzugsweise 2 Hz, zu blinken (S5). Bleibt die Zehnertastatur Z innerhalb einer Zeit von beispielsweise fünf Sekunden unbetätigt (S9) oder wird die Türschliesstaste DT-S gedruckt (S8), dann schaltet die Lampe der Umschalttaste H aus (S83) und hört das Blinken der Zehnertastatur Z auf (S84). Die Zehnertastatur Z ist ausgeschaltet und das Tableau 1 kann weiter als Standardtableau benutzt werden (S86). Die Lampen der Stockwerkstasten, die den bereits registrierten Kabinenrufen ECC entsprechen, leuchten wieder (S85). Wird die Zehnertastatur Z nach Betätigung der Umschalttaste H betätigt, dann kann ein gültiger Kabinenruf eingegeben werden, der in einem Zentralspeicher für Rufe MCC gespeichert wird. Dieser Zentralspeicherspeicher MCC wird dann in den bereits registrierten Kabinenrufen ECC aufgenommen. In dieser Weise kann auch ein Code mittels der Zehnertastatur eingegeben werden. Sobald eine Taste der Zehnertastatur Z betätigt wird, wird der Timer neu gestartet, damit man noch Zeit für die Betätigung weiterer Tasten der Zehnertastatur hat. Je nach Fall können somit Kabinenrufe und verschiedene Code eingegeben werden. Sobald die Türschliesstaste DT-S betätigt wird oder die eingestellte Zeit des Zeitgebers abläuft oder Befehlen eingegeben werden, die vom System nicht akzeptierbar sind, wird die Zehnertastatur ausgeschaltet und das Tableau 1 als Standardtableau wieder bedienbar sein.

Ein gültiger Kabinenruf ist der Ruf, der vom Aufzug tatsächlich bedient wird. Das heisst, wenn der Aufzug beispielsweise die Stockwerke 0-31 bedient, gehen die gültige Kabinenrufe von 0 bis 31. Die Kabinerufe 32, 33 wären daher nicht gültig.

Die einzelnen Schritte der Diagramme sind im folgenden im Detail angegeben:
Figur 6:
   P1: Zustand der Umschaltaste H wird gelesen
   P2: Ist die Umschalttaste H betätigt worden?
      Wenn ja, dann weiter mit P4, sonst weiter mit Schritt P3.
   P3: Tableau wird als Standardtableau verwendet
   P4: Zehnertastatur wird aktiviert
Figuren 7 und 8:
   S1: Alle bereits existierende Kabinenrufe ECC werden erfasst
   S2: Alle Quittierungslampen der Kabinenrufe ECC von S1 schalten aus
   S3: Quittierungslampe der Umschalttaste H leuchtet
   S4: Timer für Umschalttaste H oder Zehnertastatur Z startet, das heisst bei Betätigung der Umschalttaste oder der Zehnertastatur startet eine voreingestellte Zeit von beispielsweise 5 Sek.
   S5: Die Stockwerkstasten '0-9' der Zehnertastatur Z blinken mit einer Frequenz von vorzugsweise 2 Hz
   S6: Zustand der Stockwerkstasten '0-9' wird gelesen
   S7: Ist eine der Stockwerkstasten '0-9' betätigt worden? Wenn ja, dann weiter mit S10, sonst weiter mit S8.
   S8: Ist die Türschliesstaste DT-S betätigt worden? Wenn ja, dann weiter mit S83, sonst weiter mit S9.
   S9: Ist die voreingestellte Zeit des Timers abgelaufen? Wenn ja, dann weiter mit S83, sonst weiter mit Schritt S6.
   S10: Die betätigte Stockwerkstaste in S7 wird in einem ersten Speicher M1 erfasst
   S11: Timer startet erneut
   S12: Zustand der Stockwerkstasten '0-9' wird gelesen
   S13: Ist eine der Stockwerkstasten '0-9' betätigt worden? Wenn ja, dann weiter mit S21, sonst weiter mit S14.
   S14: Ist die Türschliesstaste DT-S betätigt worden? Wenn ja, dann weiter mit S16, sonst weiter mit S15.
   S15: Ist die voreingestellte Zeit des Timers abgelaufen? Wenn ja, dann weiter mit S16, sonst weiter mit S12.
   S16: Als Rufeingabe gilt die im ersten Speicher M1 erfasste Stockwerkstaste
   S17: Ist die Rufeingabe in Schritt S16 gültig? Wenn ja, dann weiter mit S18, sonst weiter mit Schritt S83.
   S18: Quittierungslampe der der Rufeingabe von S16 entsprechenden Stockwerkstaste leuchtet
   S19: Rufeingabe von S16 wird im Zentralspeicher MCC gespeichert
   S20: Zentralspeicher MCC wird in Kabinenrufen ECC erfasst
   S21: Die betätigte Stockwerkstaste in S13 wird in einem zweiten Speicher M2 erfasst
   S22: Als Rufeingabe gilt die Kombination der betätigten Stockwerkstasten, die in Speichern M1 und M2 erfasst sind
   S23: Ist die Rufeingabe in S22 gültig? Wenn ja, dann weiter mit S24, sonst weiter mit S27
   S24: Die Quittierungslampe/n der der Rufeingabe in S22 entsprechenden Stockwerkstaste/n leuchtet/n
   S25: Rufeingabe in S22 wird im Zentralspeicher MCC gespeichert
   S26: Zentralspeicher MCC wird in Kabinenrufen ECC erfasst
   S27: Timer startet erneut
   S28: Zustand der Stockwerkstasten '0-9' wird gelesen
   S29: Ist eine der Stockwerkstasten '0-9' betätigt worden? Wenn ja, dann weiter mit S32, sonst weiter mit S30.
   S30: Ist die Türschliesstaste DT-S betätigt worden? Wenn ja, dann weiter mit S83, sonst weiter mit S31.
   S31: Ist die voreingestellte Zeit des Timers abgelaufen? Wenn ja, dann weiter mit S83, sonst weiter mit S28.
   S32: Die betätigte Stockwerkstaste in S29 wird in einem dritten Speicher M3 erfasst
   S33: Die Quittierungslampe/n der der Rufeingabe in S22 entsprechenden Stockwerkstaste/n schaltet/n aus
   S34: Zentralspeicher MCC wird gelöscht
   S35: Entspricht die Kombination der betätigten Stockwerkstasten, die in den Speichern M1 bis M3 erfasst sind, einem Teil des Codes RC oder einem Teil des Codes SFC? Wenn ja, dann weiter mit S36, sonst weiter mit Schritt S83.
   S36: Timer startet erneut
   S37: Zustand der Stockwerkstasten '0-9' wird gelesen
   S38: Ist eine der Stockwerkstasten '0-9' betätigt worden? Wenn ja, dann weiter mit S41, sonst weiter mit S39.
   S39: Ist die Türschliesstaste DT-S betätigt worden? Wenn ja, dann weiter mit S83, sonst weiter mit S40.
   S40: Ist die voreingestellte Zeit des Timers abgelaufen? Wenn ja, dann weiter mit S83, sonst weiter mit Schritt S37.
   S41: Die betätigte Stockwerkstaste im Schritt S38 wird in einem vierten Speicher M4 erfasst
   S42: Entspricht die Kombination der betätigten Stockwerkstasten, die in den Speichern M1 bis M4 erfasst sind, dem Code für eingeschränkte Bedienung RC? Wenn ja, dann weiter mit S61, sonst weiter mit S43.
   S43: Entspricht die Kombination der betätigten Stockwerkstasten, die in den Speichern M1 bis M4 erfasst sind, einem Teil des Codes RC oder einem Teil des Codes SFC? Wenn ja, dann weiter mit S44, sonst weiter mit S83.
   S44: Timer startet erneut
   S45: Zustand der Stockwerkstasten '0-9' wird gelesen
   S46: Ist eine der Stockwerkstasten '0-9' betätigt worden? Wenn ja, dann weiter mit S49, sonst weiter mit S47.
   S47: Ist die Türschliesstaste DT-S betätigt worden? Wenn ja, dann weiter mit S83, sonst weiter mit S48.
   S48: Ist die voreingestellte Zeit des Timers abgelaufen? Wenn ja, dann weiter mit S83, sonst weiter mit S45.
   S49: Die betätigte Stockwerkstaste im Schritt S46 wird in einem fünften Speicher M5 erfasst
   S50: Entspricht die Kombination der betätigten Stockwerkstasten, die in den Speichern M1 bis M5 erfasst sind, einem Teil des Codes RC oder einem Teil des Codes SFC? Wenn ja, dann weiter mit S51, sonst weiter mit S83.
   S51: Timer startet erneut
   S52: Zustand der Stockwerkstasten '0-9' wird gelesen
   S53: Ist eine der Stockwerkstasten '0-9' betätigt worden? Wenn ja, dann weiter mit S56, sonst weiter mit S54.
   S54: Ist die Türschliesstaste DT-S betätigt worden? Wenn ja, dann weiter mit S83, sonst weiter mit S55.
   S55: Ist die eingestellte Zeit des Timers abgelaufen? Wenn ja, dann weiter mit S83, sonst weiter mit Schritt S52.
   S56: Die betätigte Stockwerkstaste im Schritt S53 wird in einem sechsten Speicher M6 erfasst
   S57: Entspricht die Kombination der betätigten Stockwerkstasten, die in den Speichern M1 bis M6 erfasst sind, einem Teil des Codes RC oder einem Teil des Codes SFC? Wenn ja, dann weiter mit S58, sonst weiter mit Schritt S83.
   S58: Zuordnung des Codes zu einer Funktion (z.B. Spezialfunktion)
   S59: Funktion wird aktiviert (z.B. Spezialfunktion)
   S60: Funktion wird auf Anzeigeeinrichtung 4 angezeigt
   S61: Timer startet erneut
   S62: Zustand der Stockwerkstasten '0-9' wird gelesen
   S63: Ist eine der Stockwerkstasten '0-9' betätigt worden? Wenn ja, dann weiter mit S71, sonst weiter mit S64.
   S64: Ist die Türschliesstaste DT-S betätigt worden? Wenn ja, dann weiter mit S83, sonst weiter mit S65.
   S65: Ist die eingestellte Zeit des Timers abgelaufen? Wenn ja, dann weiter mit S83, sonst weiter mit S62.
   S66: Als Rufeingabe gilt die im fünften Speicher M5 erfasste Stockwerkstaste
   S67: Ist die Rufeingabe vom Schritt S66 gültig? Wenn ja, dann weiter mit S68, sonst weiter mit S83
   S68: Quittierungslampe der der Rufeingabe von S66 entsprechenden Stockwerkstaste leuchtet
   S69: Rufeingabe von S66 wird im Zentralspeicher MCC gespeichert
   S70: Zentralspeicher MCC wird in Kabinenrufen ECC erfasst
   S71: Die betätigte Stockwerkstaste im Schritt S63 wird in einem fünften Speicher M5 erfasst
   S72: Timer startet erneut
   S73: Zustand der Stockwerkstasten '0-9' wird gelesen
   S74: Ist eine der Stockwerkstasten '0-9' betätigt worden? Wenn ja, dann weiter mit S77, sonst weiter mit S75.
   S75: Ist die Türschliesstaste DT-S betätigt worden? Wenn ja, dann weiter mit S66, sonst weiter mit S76.
   S76: Ist die eingestellte Zeit des Timers abgelaufen? Wenn ja, dann weiter mit S66, sonst weiter mit S73.
   S77: Die betätigte Stockwerkstaste im Schritt S74 wird in einem sechsten Speicher M6 erfasst
   S78: Als Rufeingabe gilt die Kombination der betätigten Stockwerkstasten, die in Speichern M5 und M6 erfasst sind
   S79: Ist die Rufeingabe von S78 gültig? Wenn ja, dann weiter mit S80, sonst weiter mit S83
   S80: Die Quittierungslampe/n der der Rufeingabe von S78 entsprechenden Stockwerkstaste/n leuchtet/n
   S81: Rufeingabe von S78 wird in dem Zentralspeicher MCC gespeichert
   S82: Zentralspeicher MCC wird in den Kabinenrufen ECC erfasst
   S83: Quittierungslampe der Umschalttaste H schaltet aus
   S84: Quittierungslampen der Stockwerkstasten 0-9 schalten aus
   S85: Quittierungslampen der Kabinenrufe ECC leuchten
   S86: Das Tableau 1 wird als Standardtableau verwendet

## Patentansprüche

1. Aufzugsanlage mit einem Tableau, welches eine bestimmte Anzahl von Stockwerkstasten (CCB) zur Erzeugung von Stockwerksrufen oder Fahrbefehlen aufweist, wobei je Stockwerk eine Stockwerkstaste (CCB) oder eine Stockwerkstastenkombination vorgesehen ist,
**dadurch gekennzeichnet, dass**
das Tableau (1) aufgrund eines Signals umschaltbar ist, so dass alle Stockwerke auch mit einer Teilmenge der insgesamt vorhandenen Stockwerkstasten (CCB) wählbar sind.

2. Aufzugsanlage nach Patentanspruch 1,
**dadurch gekennzeichnet, dass**
die Teilmenge der Stockwerkstasten eine Zehnertastatur (Z) bildet.

3. Aufzugsanlage nach Patentanspruch 1 oder 2,
**dadurch gekennzeichnet, dass**
das Tableau (1) eine das Signal erzeugende Umschalttaste (H) aufweist.

4. Aufzugsanlage nach Patentanspruch 1 oder 2,
**dadurch gekennzeichnet, dass**
das Tableau (1) einen das Signal erzeugenden Sensor (S) aufweist.

5. Verfahren zur Bedienung eines Tableaus in einer Aufzugsanlage, wobei das Tableau (1) eine bestimmte Anzahl von Stockwerkstasten (CCB) zur Erzeugung von Stockwerksrufen oder Fahrbefehlen aufweist und wobei je Stockwerk eine Stockwerkstaste (CCB) oder eine Stockwerkstastenkombination vorgesehen ist,
**dadurch gekennzeichnet, dass**
das Tableau (1) aufgrund eines Signals umschaltbar wird, so dass alle Stockwerke auch mit einer Teilmenge der insgesamt vorhandenen Stockwerkstasten (CCB) wählbar werden.

6. Verfahren nach Patentanspruch 5,
**dadurch gekennzeichnet, dass**
die Teilmenge der Stockwerkstaste eine Zehnertastatur (Z) bildet.

7. Verfahren nach Patentanspruch 5 oder 6,
**dadurch gekennzeichnet, dass**
das Signal durch Betätigung einer Umschalttaste (H) erzeugt wird.

8. Verfahren nach Patentanspruch 5 oder 6,
**dadurch gekennzeichnet, dass**
das Signal durch Ansprechen eines Sensors (S) erzeugt wird.

9. Verfahren nach einem der Patentansprüche 5 bis 8,
**dadurch gekennzeichnet, dass**
durch die Teilmenge der Stockwerkstaste ein Code (RC, SFC) eingegeben wird.

10. Verfahren nach einem der Patentansprüche 5 bis 9,
**dadurch gekennzeichnet, dass**
eine Türschliesstaste (DT-S) vorgesehen wird, die auch als Enter-Taste verwendet wird.

## Claims

1. Lift installation with a panel, which has a specific number of storey buttons (CCB) for generating storey calls or travel commands, wherein a respective storey button (CCB) or storey button combination is provided for each storey, **characterised in that** the panel (1) can be converted over on the basis of a signal so that all storeys are also selectable by a part number of all the storey buttons (CCB) present.

2. Lift installation according to claim 1, **characterised in that** the part number of the storey buttons forms a decade keyboard (Z).

3. Lift installation according to claim 1 or 2, **characterised in that** the panel (1) has a converter button (H) producing the signal.

4. Lift installation according to claim 1 or 2, **characterised in that** the panel (1) has a sensor (S) producing the signal.

5. Method of operating a panel in a lift installation, wherein the panel (1) has a specific number of storey buttons (CCB) for generating storey calls or travel commands and wherein a respective storey button (CCB) or storey button combination is provided for each storey, **characterised in that** the panel (1) can be converted over on the basis of a signal so that all storeys are selectable also by a part number of all the storey buttons (CCB) present.

6. Method according to claim 5, **characterised in that** the part number of the storey buttons forms a decade keyboard (Z).

7. Method according to claim 5 or 6, **characterised in that** the signal is produced by actuation of a converter button (H).

8. Method according to claim 5 or 6, **characterised in that** the signal is produced by response of a sensor (S).

9. Method according to one of claims 5 to 8, **characterised in that** a code (RC, SFC) is input by the part number of the storey buttons.

10. Method according to one of claims 5 to 9, **characterised in that** a door closing button (DT-S) is provided which is also used as an enter button.

## Revendications

1. Installation d'ascenseur avec un tableau de commande qui présente un nombre défini de touches d'étage (CCB) pour produire des appels d'étage ou des instructions de circulation, une touche d'étage (CCB) ou une combinaison de touches d'étage étant prévue pour chaque étage,
**caractérisée en ce qu'**un signal permet de faire basculer le fonctionnement du tableau de commande (1) pour que tous les étages puissent aussi être sélectionnés avec un petit nombre seulement de la totalité des touches d'étage (CCB) prévues.

2. Installation d'ascenseur selon la revendication 1, **caractérisée en ce que** le petit nombre de touches d'étage forme un clavier décimal (Z).

3. Installation d'ascenseur selon la revendication 1 ou 2, **caractérisée en ce que** le tableau de commande (1) comporte une touche de basculement (H) qui génère le signal.

4. Installation d'ascenseur selon la revendication 1 ou 2, **caractérisée en ce que** le tableau de commande (1) comporte un capteur (S) qui génère le signal.

5. Procédé pour l'actionnement d'un tableau de commande dans une installation d'ascenseur, selon lequel le tableau de commande (1) présente un nombre défini de touches d'étage (CCB) pour produire des appels d'étage ou des instructions de circulation, et une touche d'étage (CCB) ou une combinaison de touches d'étage est prévue pour chaque étage,
**caractérisé en ce qu'**un signal permet de faire basculer le fonctionnement du tableau de commande (1) pour que tous les étages puissent aussi être sélectionnés avec un petit nombre seulement de la totalité des touches d'étage (CCB) prévues.

6. Procédé selon la revendication 5, **caractérisé en ce que** le petit nombre de touches d'étage forme un clavier décimal (Z).

7. Procédé selon la revendication 5 ou 6, **caractérisé en ce que** le signal est généré grâce à l'actionnement d'une touche de basculement (H).

8. Procédé selon la revendication 5 ou 6, **caractérisé en ce que** le signal est généré grâce à la réaction d'un capteur (S).

9. Procédé selon l'une des revendications 5 à 8, **caractérisé en ce que** grâce au petit nombre de touches d'étage, on entre un code (RC, SFC).

10. Procédé selon l'une des revendications 5 à 9, **caractérisé en ce qu'**il est prévu une touche de fermeture de porte (DT-S) qui sert aussi de touche d'entrée.
